# EUROPÄISCHE PATENTSCHRIFT

(11) **EP 1 491 446 B1**
(45) Veröffentlichungstag und Bekanntmachung des Hinweises auf die Patenterteilung: **11.11.2009**
(21) Anmeldenummer: 04010864.9
(22) Anmeldetag: 07.05.2004
(51) Int. Cl.: B65B 11/02

(54) **Verfahren sowie Wickelmaschine zum Umwickeln eines Gegenstandes**
Method and machine for wrapping a product
Procédé et machine à banderoler

(30) Priorität: 28.06.2003 DE 10329193
(43) Veröffentlichungstag der Anmeldung: 29.12.2004
(73) Patentinhaber: H. Böhl GmbH, 42499 Hückeswagen (DE)
(72) Erfinder: Brieden, Karlheinz, 42499 Hückeswagen (DE)
(74) Vertreter: Müller, Enno

(56) Entgegenhaltungen:
- EP-A- 0 645 305
- DE-A- 19 955 830
- US-A- 4 178 734

## Beschreibung

Die Erfindung betrifft zunächst ein Verfahren zum Unwickeln eines Gegenstandes in einer Wickelmaschine.

Verfahren der in Rede stehenden Art sind bekannt. So wird beispielsweise auf die DE 199 55 830 A1 verwiesen. Dort ist ein Verfahren beschrieben, bei welchem zum Umwickeln eines Gegenstandes oder einer Mehrzahl von Gegenständen der Gegenstand auf einem ersten Transportband zu einer Wickelstation transportiert wird und im Bereich der Wickelstation eine Übergabe des Gegenstandes an ein zweites Transportband erfolgt, wobei der Gegenstand im Bereich der Wickelstation zur Durchführung der Übergabe mittels des in der Wickelstation aufgebrachten Wickelbandes an seiner Oberseite aufgehängt wird und hängend in Richtung auf das zweite Transportband transportiert wird.

Im Hinblick auf den zuvor beschriebenen Stand der Technik wird eine technische Problematik der Erfindung darin gesehen, ein Verfahren der in Rede stehenden Art weiter zu verbessern.

Diese Problematik ist zunächst und im Wesentlichen durch das Verfahren des Anspruchs 1 gelöst, wobei darauf abgestellt ist, dass die Wickelmaschine eine Transportvorrichtung aufweist, welche ein zu einer, bevorzugt vertikalen, Wikkelebene hinführendes erstes Transportband und ein von der Wickelebene wegführendes zweites Transportband umfaßt, wobei weiter ein erster Teilabschnitt des ersten Transportbands, sowie ein zweiter Teilabschnitt des zweiten Transportbands sowohl horizontal als auch vertikal verfahrbar sind, wobei weiter der zu umwickelnde Gegenstand in einer gegenüber einer Grundebene der Transportvorrichtung, in welcher sich die vertikal nicht beweglichen Abschnitte der Transportvorrichtung erstrecken, angehobenen Stellung im Bereich der Wickelebene halterbar ist, wobei verfahrensmäßig der Gegenstand zunächst von dem ersten Teilabschnitt des ersten Transportbands horizontal und anschließend vertikal in die Ebene der Halterung verfahren wird, sodann dieser erste Teilabschnitt aus dem Bereich der Wickelebene herausgeführt wird, die Wicklung des Gegenstands durchgeführt wird und der zweite Teilabschnitt des zweiten Transportbands zunächst horizontal in die Wickelebene verlagert wird, sodann vertikal zur Aufnahme des umwickelten Gegenstandes bewegt wird und nach Wiedererreichen der Grundebene horizontal zum Anschluss an das wegführende Transportband bewegt wird, woraufhin der Abtransport des umwickelten Gegenstandes vorgenommen wird. Zufolge dieser Ausgestaltung ist ein Verfahren angegeben, welches sich durch eine hohe Taktfrequenz zum Umwickeln mehrerer, einzeln der Wickelmaschine nacheinander zugeführter Gegenstände auszeichnet. So wird der zu umwickelnde Gegenstand von einem ersten Teilabschnitt des hinführenden Transportbandes der Halterung zugeführt und von einem zweiten Teilabschnitt des wegführenden Transportbandes nach Umwickeln von der Halterung abgeholt, wobei weiter zum Zeitpunkt des Umwickelns des in der Halterung festgelegten Gegenstandes keines der horizontal und vertikal verlagerbaren Teilabschnitte der Transportbänder in der Wickelebene liegen. Die Taktfrequenz kann erfindungsgemäß noch dadurch erhöht werden, dass nach Rückverfahren des ersten Teilabschnitts des ersten Transportbandes und vor Abtransport des umwickelten Gegenstands ein weiterer zu umwickelnder Gegenstand bereits auf den ersten Teilabschnitt des ersten Transportbands gefördert wird. So kann die horizontale Rückverlagerung des zweiten Teilabschnitts des wegführenden Transportbandes zeitgleich einhergehen mit einer horizontalen Vorverlagerung des ersten Teilabschnitts des hinführenden Transportbandes. So wird vorgeschlagen, dass während des horizontalen Verfahrens des zweiten Teilabschnitts des zweiten Transportbandes mit dem darauf befindlichen umwickelten Gegenstand das horizontale Verfahren des ersten Teilabschnitts des ersten Transportbandes mit dem weiteren zu umwickelnden Gegenstand in die Wickelebene durchgeführt wird. In einer Weiterbildung des Verfahrens wird vorgeschlagen, dass der zu umwickelnde Gegenstand rotationssymmetrisch ist und mittels der Halterung während des Wickelvorgangs gedreht wird. So können durch das erfindungsgemäße Verfahren beispielsweise Bremsscheiben für Kraftfahrzeuge oder dergleichen in einer Wickelmaschine umwickelt werden. Die Halterung besteht hierbei bevorzugt aus einer Mehrzahl von rollenartigen Elementen, die zur Fassung bzw. Freigabe des Gegenstandes horizontal relativ zueinander bewegt werden. So wird der zu umwickelnde Gegenstand, beispielsweise eine Bremsscheibe, in die Wickelebene mittels des ersten Teilabschnitts des ersten Transportbands geführt, wonach die rollenartigen Elemente horizontal relativ zueinander aufeinander zu bewegt werden, zur randseitigen Fassung des Gegenstandes. Im Zuge der Umwicklung des Gegenstandes wird Letzteres mittels der rollenartigen Elemente gedreht. Nach erfolgter Umwicklung und Zuführung des zweiten Teilabschnitts des wegführenden Transportbandes werden die rollenartigen Elemente zur Freigabe des Gegenstandes wieder horizontal relativ zueinander fortbewegt, wonach der umwickelte Gegenstand zum Abtransport aus der Wickelebene auf dem zweiten Teilabschnitt aufliegt. Zur weiteren Randverstärkung kann während oder nach Beendigung des Wickelvorgangs ein Klebeband zugeführt werden, zur Umlauf-Randumklebung des umwickelten Gegenstands. Diesbezüglich wird weiter vorgeschlagen, dass das Klebeband in einer Ebene zugeführt wird, die im Wesentlichen senkrecht zu der Wickelebene ausgerichtet ist. Bei einer bevorzugten vertikalen Wickelebene ist dementsprechend die Zuführebene des Klebebandes horizontal ausgerichtet. So kann das Klebeband weiter beispielsweise im Bereich eines rollenartigen Elements zugeführt werden, wobei weiter im Bereich dieses rollenartigen Elements das Abtrennen des Klebebandes nach erfolgter Randumklebung erfolgt und das verbleibende Klebeband zur Umwicklung des nächsten Gegenstandes gehaltert wird. Der zu umwickelnde Gegenstand wird vor Beginn der Umwicklung gereinigt, weiter bevorzugt vor Beginn der Umwicklung gebürstet, wozu ein Schmutzabstreifer vorgeschaltet sein kann.

Die Erfindung betrifft des Weiteren eine Wickelmaschine. Eine solche Wickelmaschine ist aus der eingangs erwähnten deutschen Patentanmeldung bekannt. Um eine Wickelmaschine der in Rede stehenden Art weiter zu verbessern, wird eine Wickelmaschine vorgeschlagen mit einer Wickelebene, einer Transportvorrichtung, welche ein zu der Wickelebene hinführendes erstes Transportband und ein von der Wickelebene wegführendes zweites Transportband aufweist, wobei das erste Transportband wickelebenenseitig einen gesonderten ersten Teilabschnitt aufweist, wie auch das zweite Transportband wickelebenenseitig einen gesonderten zweiten Teilabschnitt aufweist, wobei weiter beide Teilabschnitte sowohl vertikal wie auch horizontal, Letzteres zum Hereinfahren in die und zum Herausfahren aus der Wickelebene, verfahrbar sind, weiter mit einer im Bereich der Wickelebene vorgesehen Halterung für den zu umwickelnden Gegenstand, welche Halterung gegenüber einer Grundebene der Transportvorrichtung vertikal angehoben ist. Zufolge dieser erfindungsgemäßen Ausgestaltung ist eine Wickelmaschine angegeben, mittels welcher durch die Anordnung zweier horizontal und vertikal verfahrbarer Teilabschnitte eine erhöhte Taktfrequenz erreicht wird. Dadurch bedingt, dass zur Zuführung des zu umwikkelnden Gegenstandes und zur Abführung des umwickelten Gegenstandes zwei voneinander getrennte Teilabschnitte der Transportbänder vorgesehen sind, ist es ermöglicht, nach Rückfahren des ersten Teilabschnitts des ersten Transportbandes und vor Abtransport des umwickelten Gegenstandes einen weiteren zu umwickelnden Gegenstand bereits auf den ersten Teilabschnitt des ersten Transportbandes zu fördern. Auch kann während des horizontalen Verfahrens des zweiten Teilabschnitts des zweiten Transportbands mit dem darauf befindlichen umwickelten Gegenstand das horizontale Verfahren des ersten Teilabschnitts des ersten Transportbands mit dem weiteren zu umwickelnden Gegenstand in die Wickelebene durchgeführt werden. Die Halterung besteht bevorzugt aus einer Mehrzahl von Halterungsrollen, von denen mindestens eine angetrieben ist. Zufolge dieser Ausgestaltung können rotationssymmetrische, scheibenförmige Gegenstände zur Umwicklung gehaltert werden, wobei der Gegenstand während des Wickelvorganges gedreht wird. Des Weiteren sind die Halterungsrollen so angeordnet, dass diese zur Fassung bzw. Freigabe des Gegenstandes horizontal relativ zueinander bewegbar sind. Bevorzugt wird weiter, dass ein Teil der Halterungsrollen auf der einen Seite und ein Teil der Halterungsrollen auf der anderen Seite der Wickelebene vorgesehen sind, so dass die Wickelebene die durch die Halterungsrollen gebildete Halterungsebene durchsetzt, so weiter bevorzugt mittig durchsetzt. In einer bevorzugten Ausgestaltung sind vier Halterungsrollen vorgesehen, wobei zwei Halterungsrollen auf der einen Seite der Wickelebene und zwei Halterungsrollen auf der anderen Seite der Wickelebene angeordnet sind. Wie bereits erwähnt, kann die Halterung zur Aufnahme von scheibenförmigen, zu umwickelnden Gegenständen dienen. Diesbezüglich erweist es sich als vorteilhaft, dass eine Halterungsrolle mit einer Halterungskehle ausgebildet ist, so dass der aufgenommene, bevorzugt scheibenförmige Gegenstand bei sicherem Halt auch gleichmäßig um dessen Körperachse gedreht werden kann. Zusätzlich zu der Wickeleinrichtung kann eine Reinigungseinrichtung vorgesehen sein, wobei weiter die Reinigungseinrichtung eine Reinigungsbürste aufweisen kann. Besonders vorteilhaft erweist sich dies, wenn die Reinigungseinrichtung vorgeschaltet zu der Wikkeleinrichtung angeordnet ist. So kann der zu umwickelnde Gegenstand beispielsweise im Bereich des hinführenden ersten Transportbandes eine Reinigungseinrichtung durchfahren. Auch kann die Reinigung im Zuge der Zuführung des zu umwickelnden Gegenstandes mittels des ersten Teilabschnitts des ersten Transportbandes durchgeführt werden. Alternativ kann die Reinigungseinrichtung auch im Bereich der Wickeleinrichtung angeordnet sein.

Nachstehend ist die Erfindung anhand der beigefügten Zeichnungen, welche lediglich ein Ausführungsbeispiel darstellen, näher erläutert. Es zeigen:
- Fig. 1: eine schematische Draufsicht auf eine erfindungsgemäße Wickelmaschine;
- Fig. 2: den vergrößerten, schematischen Schnitt gemäß der Linie II - II in Fig. 1;
- Fig. 3: eine Herausvergrößerung einer Halterung mit gefasstem Gegenstand in Draufsicht;
- Fig. 4 a bis 4 c: in schematischer Darstellung das Verfahren zum Umwickeln eines Gegenstandes mittels der erfindungsgemäßen Wickelmaschine;
- Fig. 5: eine Draufsicht auf einen mittels der erfindungsgemäßen Wickelmaschine umwickelten Gegenstandes in Form einer Bremsscheibe;
- Fig. 6: die Seitenansicht gemäß Pfeil VI in Fig. 5.

Die in Fig. 1 schematisch dargestellte Wickelmaschine 1 setzt sich im Wesentlichen zusammen aus einem ersten, zu einer Wickelebene E hinführenden und demnach der Zuführung eines zu umwickelnden Gegenstandes 2 dienenden Transportbands 3, einem zweiten, von der Wickelebene E wegführenden und demnach dem Abtransport des umwickelten Gegenstandes 2 dienenden Transportbands 4 und einer zwischen den Transportbändern 3 und 4 positionierten Wickeleinrichtung 5.

Diese Wickeleinrichtung 5 besitzt einen drehangetriebenen Ring 6, welcher getragen ist von Führungsrollen 7. Einer der Führungsrollen 7 ist ein nicht näher veranschaulichter Antrieb zugeordnet, so dass diese Führungsrolle 7 zugleich als Antriebsrolle 7' dient.

An einem radial ausladenden Ausleger 8 des Ringes 6 ist eine, auf einem Haltedorn aufgesteckte Vorratsrolle 9 vorgesehen, von welcher das bevorzugt als Stretch-Folie ausgebildete Wickelband 10 abgezogen wird.

Das Wickelband 10 wird im Bereich der Wickelebene E in einem Bereich zwischen den Transportbändern 3 und 4 belassenen Spalt 11 auf den zu umwikkelnden Gegenstand 2 aufgebracht, dies durch Rotation des angetriebenen Ringes 6.

Jedes Transportband 3 und 4 weist wickelebenenseitig einen gesonderten Teilabschnitt auf, wobei dem ersten, dem hinführenden Transportband 3 ein erster Teilabschnitt 12 und dem zweiten, dem wegführenden Transportband 4 ein zweiter Teilabschnitt 13 zugeordnet ist.

Die Transportbänder 3 und 4 sowie deren Teilabschnitte 12 und 13 laufen gleichgerichtet in Transportrichtung r, wobei weiter das erste Transportband 3 und der zugehörige erste Teilabschnitt 12 synchron, bevorzugt taktweise angetrieben werden. Auch das zweite Transportband 2 und dessen zweiter Teilabschnitt 13 sind synchron, gleichfalls bevorzugt taktweise angetrieben.

Die Auflageebenen der Transportbänder 3 und 4 definieren eine Grundebene G. Die zu umwickelnden Gegenstände 2 sind aus dieser Grundebene G vertikal anhebbar zur Fassung eines jeden zu umwickelnden Gegenstandes 2 mittels einer die Wickelebene E durchsetzenden Halterung 14. Diese Halterung 14 besteht aus vier Halterungsrollen 15, wobei zwei Halterungsrollen 15 auf der einen Seite der Wickelebene E und zwei Halterungsrollen 15 auf der anderen Seite der Wickelebene E angeordnet sind. Die Halterungsrollen 15 spannen eine senkrecht zur Wickelebene E ausgerichtete Halterungsebene auf.

Alle Halterungsrollen 15 sind mit einer Halterungskehle 16 versehen, womit in einfachster Weise der Gegenstand 2, insbesondere ein scheibenförmiger Gegenstand 2 wie beispielsweise eine Kraftfahrzeug-Bremsscheibe in der Halterung 14 festgelegt werden kann. Dieser scheibenförmige Gegenstand 2 wird während des Wickelvorgangs gedreht, wozu mindestens eine Halterungsrolle 15' elektromotorisch angetrieben ist.

In der Wickelstellung gemäß der Darstellung in Fig. 1 ist der Spalt 11 durch Beabstandung der beiden Teilabschnitte 12 und 13 zueinander gebildet.

Diese beiden Teilabschnitte 12 und 13 sind zur Zuführung des zu umwickelnden Gegenstandes 2 bzw. zur Abführung des umwickelten Gegenstandes 2 sowohl horizontal als auch vertikal unabhängig voneinander verfahrbar.

Zum Umwickeln eines Gegenstandes 2, insbesondere eines scheibenförmigen Gegenstandes 2 wie beispielsweise eine Bremsscheibe wird wie folgt verfahren: Zunächst wird nach Übergabe des Gegenstandes vom ersten Transportband 3 auf den ersten Teilabschnitt 12 dieser erste Teilabschnitt 12 horizontal in die Wickelebene E verfahren, wonach ein vertikales Anheben des ersten Teilabschnitts 12 mit dem auf diesem aufliegenden Gegenstand 2 in die Ebene der Halterung 14 erfolgt.

Die Halterungsrollen 15 sind gemäß den Doppelpfeilen a in Fig. 3 horizontal relativ zueinander bewegbar, so dass der Gegenstand 2 von unten in die Ebene der Halterung 14 bei auseinandergefahrenen Halterungsrollen 15 eingeführt werden kann, wonach die Halterungsrollen 15 zur Fassung des Gegenstandes 2 aufeinander zu bewegt werden. Hiernach liegt der scheibenförmige Gegenstand 2 in den Halterungskehlen 16 der Halterungsrollen 15 randseitig ein.

Der erste Teilabschnitt 12 verfährt nach Fassung des Gegenstandes 2 in der Halterung 14 wieder vertikal nach unten in die Grundebene G und hiernach abschließend wieder horizontal zurück in die Ausgangsstellung zur Aufnahme des nächsten zu umwickelnden Gegenstandes 2 (vgl. Fig. 4a).

Im Zuge des horizontalen Rückverfahrens des ersten Teilabschnitts 12 in die zum Transportband 3 benachbarte Stellung beginnt bereits der Wickelvorgang, indem durch Rotation des Ringes 6 das Wickelband 10 von der Vorratsrolle 9 abgewickelt und um den zwischen den Halterungsrollen 15 gefaßten und hierbei sich drehenden Gegenstand 2 gewickelt wird. Nach Abschluss des Wickelvorganges wird ein - bevorzugt von einer nicht dargestellten Vorratsrolle abgezogenes - Klebeband 17 in die Halterungsebene geführt, zur Umlauf-Randumklebung des Randes des umwickelten Gegenstandes 2.

Wie insbesondere aus der schematischen Darstellung in Fig. 3 zu erkennen, wird das Klebeband 17 im Bereich einer Führungsrolle 7 an den umwickelten Gegenstand 2 geführt. Der scheibenförmige, umwickelte Gegenstand 2 wird auch hierbei weiter über mindestens eine angetriebene Halterungsrolle 15' gedreht, bis eine vollständige Randumklebung erreicht ist. Abschließend wird das Klebeband durchtrennt.

Nach Beendigung des Wickelvorganges oder, wenn eine Randverklebung erfolgen soll, während des Auftrags des Klebebands 17, fährt der zweite Teilabschnitt 13 des zweiten Transportbands 4 in die Abholstellung vor, indem zunächst eine Horizontalverlagerung in die Wickelebene E und hiernach eine Vertikalverlagerung aus der Grundebene G in die Halterungsebene durchgeführt wird, wonach der zweite Teilabschnitt 13 unmittelbar unter der Halterung 14 und in etwa zentriert zu dieser ausgerichtet ist (vgl. Fig. 4c).

Einhergehend mit dieser Verlagerung des zweiten Teilabschnittes 13 in die Abholposition wird ein weiterer zu umwickelnder Gegenstand 2 bereits auf den ersten Teilabschnitt 12 des ersten Transportbandes 3 gefördert.

Zur Freigabe des umwickelten Gegenstandes 2 werden die Halterungsrollen 15 wieder horizontal relativ zueinander auseinander bewegt, wonach der umwikkelte Gegenstand 2 frei auf dem zweiten Teilabschnitt 13 des zweiten Transportbands 4 aufliegt. Dieser zweite Teilabschnitt 13 wird sodann nach Wiedererreichen der Grundebene G horizontal zum Anschluss an das wegführende, zweite Transportband 4 bewegt, woraufhin der Abtransport des umwickelten Gegenstandes 2 vorgenommen wird.

Während der horizontalen Rückverlagerung des zweiten Teilabschnittes 13 aus der Wickelebene E heraus in die Anschlussstellung zum wegführenden Transportband 4 erfolgt bereits die horizontale Vorverlagerung des ersten Teilabschnittes 12 des ersten Transportbandes 3 mit dem nächsten zu umwickelnden Gegenstand 2 in die Wickelebene E.

Zusätzlich zu der Wickelstation 5 ist eine Reinigungseinrichtung 18 vorgesehen, welche bevorzugt Reinigungsbürsten aufweist. Diese Reinigungseinrichtung 18 ist zu der Wickelstation 5 vorgeschaltet angeordnet und ist in Fig. 1 lediglich schematisch dargestellt. Alternativ kann eine solche Reinigungsvorrichtung auch im Bereich der Wickeleinrichtung 5 vorgesehen sein.

Die Fig. 5 und 6 zeigen anhand einer Bremsscheibe einen mit der erfindungsgemäßen Wickelmaschine 1 vollständig umwickelten Gegenstand 2, bei welchem Beispiel auf eine Umlauf-Randumklebung mit einem Klebeband 17 verzichtet wurde.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Verfahren zum Umwickeln eines Gegenstandes (2) in einer Wickelmaschine (1), wobei die Wickelmaschine (1) eine Transportvorrichtung aufweist, welche ein zu einer, bevorzugt vertikalen, Wickelebene (E) hinführendes erstes Transportband (3) und ein von der Wickelebene (E) wegführendes zweites Transportband (4) umfaßt, wobei weiter ein erster Teilabschnitt (12) des ersten Transportbandes (3) sowie ein zweiter Teilabschnitt (13) des zweiten Transportbandes (4) sowohl horizontal als auch vertikal verfahrbar sind, wobei weiter der zu umwickelnde Gegenstand (2) in einer gegenüber einer Grundebene (G) der Transportvorrichtung, in welcher sich die vertikal nicht beweglichen Abschnitte der Transportvorrichtung erstrecken, angehobenen Stellung im Bereich der Wickelebene (E) halterbar ist, wobei verfahrensmäßig der Gegenstand (2) zunächst von dem ersten Teilabschnitt (12) des ersten Transportbandes (3) horizontal und anschließend vertikal in die Ebene der Halterung (14) verfahren wird, sodann dieser erste Teilabschnitt (12) aus dem Bereich der Wickelebene (E) herausgeführt wird, die Wicklung des Gegenstandes (2) durchgeführt wird und der zweite Teilabschnitt (13) des zweiten Transportbandes (4) zunächst horizontal in die Wickelebene (E) verlagert wird, sodann vertikal zur Aufnahme des umwikkelten Gegenstandes (2) bewegt wird und nach Wiedererreichen der Grundebene (G) horizontal zum Anschluss an das wegführende Transportband (4) bewegt wird, woraufhin der Abtransport des umwickelten Gegenstandes (2) vorgenommen wird.

2. Verfahren nach Anspruch 1 oder insbesondere danach, **dadurch gekennzeichnet, dass** nach Rückverfahren des ersten Teilabschnitts (12) des ersten Transportbands (3) und vor Abtransport des umwickelten Gegenstands (2) ein weiterer zu umwickelnder Gegenstand (2) bereits auf dem ersten Teilabschnitt (12) des ersten Transportbandes (3) gefördert wird.

3. Verfahren nach einem oder mehreren der vorhergehenden Ansprüche oder insbesondere danach, **dadurch gekennzeichnet, dass** während des horizontalen Verfahrens des zweiten Teilabschnitts (13) des zweiten Transportbands (4) mit dem darauf befindlichen umwickelten Gegentand (2) das horizontale Verfahren des ersten Teilabschnitts (12) des ersten Transportbands (3) mit dem weiteren zu umwickelnden Gegenstand (2) in die Wickelebene (E) durchgeführt wird.

4. Verfahren nach einem oder mehreren der vorhergehenden Ansprüche oder insbesondere danach, **dadurch gekennzeichnet, dass** der zu umwikkelnde Gegenstand (2) rotationssymmetrisch ist und mittels der Halterung (14) während des Wickelvorgangs gedreht wird.

5. Verfahren nach einem oder mehreren der vorhergehenden Ansprüche oder insbesondere danach, **dadurch gekennzeichnet, dass** die Halterung (14) aus einer Mehrzahl von rollenartigen Elementen besteht, die zur Fassung bzw. Freigabe des Gegenstands (2) horizontal relativ zueinander bewegt werden.

6. Verfahren nach einem oder mehreren der vorhergehenden Ansprüche oder insbesondere danach, **dadurch gekennzeichnet, dass** während oder nach Beendigung des Wickelvorgangs ein Klebeband (17) zugeführt wird, zur Umlauf-Randumklebung des umwickelten Gegenstands (2).

7. Verfahren nach einem oder mehreren der vorhergehenden Ansprüche oder insbesondere danach, **dadurch gekennzeichnet, dass** das Klebeband (17) in einer Ebene zugeführt wird, die im Wesentlichen senkrecht zu der Wickelebene (E) ausgerichtet ist.

8. Verfahren nach einem oder mehreren der vorhergehenden Ansprüche oder insbesondere danach, **dadurch gekennzeichnet, dass** der zu umwikkelnde Gegenstand (2) vor Beginn der Umwicklung gereinigt wird.

9. Verfahren nach einem oder mehreren der vorhergehenden Ansprüche oder insbesondere danach, **dadurch gekennzeichnet, dass** der zu umwikkelnde Gegenstand (2) vor Beginn der Umwicklung gebürstet wird.

10. Wickelmaschine (1) mit einer Wickelebene (E), einer Transportvorrichtung, welche ein zu der Wickelebene (E) hinführendes erstes Transportband (3) und ein von der Wickelebene wegführendes zweites Transportband (4) aufweist, wobei das erste Transportband (3) wickelebenenseitig einen gesonderten ersten Teilabschnitt (12) aufweist, wie auch das zweite Transportband (4) wickelebenenseitig einen gesonderten zweiten Teilabschnitt (13) aufweist, wobei weiter beide Teilabschnitte (12,13) sowohl vertikal wie auch horizontal, Letzteres zum Hereinfahren in die und zum Herausfahren aus der Wickelebene (E), verfahrbar sind, weiter mit einer im Bereich der Wickelebene (E) vorgesehenen Halterung (14) für den zu umwickelnden Gegenstand (2), welche Halterung (14) gegenüber einer Grundebene (G) der Transportvorrichtung vertikal angehoben ist.

11. Wickelmaschine nach Anspruch 10 oder insbesondere danach, **dadurch gekennzeichnet, dass** die Halterung (14) aus einer Mehrzahl von Halterungsrollen (15) besteht, von denen mindestens eine angetrieben ist.

12. Wickelmaschine nach einem oder mehreren der Ansprüche 10 bis 11 oder insbesondere danach, **dadurch gekennzeichnet, dass** ein Teil der Halterungsrollen (14) auf der einen Seite und ein Teil der Halterungsrollen (14) auf der anderen Seite der Wickelebene (E) vorgesehen sind.

13. Wickelmaschine nach einem oder mehreren der Ansprüche 10 bis 12 oder insbesondere danach, **dadurch gekennzeichnet, dass** vier Halterungsrollen (15) vorgesehen sind, wobei zwei Halterungsrollen (15) auf der einen Seite der Wickelebene (E) und zwei Halterungsrollen (15) auf der anderen Seite der Wickelebene (E) angeordnet sind.

14. Wickelmaschine nach einem oder mehreren der Ansprüche 10 bis 13 oder insbesondere danach, **dadurch gekennzeichnet, dass** eine Halterungsrolle (15) mit einer Halterungskehle (16) versehen ist.

15. Wickelmaschine nach einem oder mehreren der Ansprüche 10 bis 14 oder insbesondere danach, **dadurch gekennzeichnet, dass** zusätzlich zu der Wickeleinrichtung (5) eine Reinigungseinrichtung (18) vorgesehen ist.

16. Wickelmaschine nach einem oder mehreren der Ansprüche 10 bis 15 oder insbesondere danach, **dadurch gekennzeichnet, dass** die Reinigungseinrichtung (18) eine Reinigungsbürste aufweist,

17. Wickelmaschine nach einem oder mehreren der Ansprüche 10 bis 16 oder insbesondere danach, **dadurch gekennzeichnet, dass** die Reinigungseinrichtung (18) vorgeschaltet zu der Wickeleinrichtung (5) angeordnet ist.

18. Wickelmaschine nach einem oder mehreren der Ansprüche 10 bis 17 oder insbesondere danach, **dadurch gekennzeichnet, dass** die Reinigungseinrichtung (18) im Bereich der Wickeleinrichtung (5) angeordnet ist.

## Claims

1. Method for wrapping an article (2) in a winding machine (1), the winding machine (1) having a transport device which comprises a first transport band (3), leading to a preferably vertical winding plane (E), and a second transport band (4), leading away from the winding plane (E), further a first portion (12) of the first transport band (3) and a second portion (13) of the second transport band (4) being movable both horizontally and vertically, further the article (2) to be wrapped being capable of being held in the region of the winding plane (E) in a position which is raised with respect to a basic plane (G) of the transport device in which the vertically immovable portions of the transport device extend, according to the method the article (2) first being moved by the first portion (12) of the first transport band (3) horizontally and subsequently vertically into the plane of the holding arrangement (14), so that this first portion (12) is guided out of the region of the winding plane (E), the wrapping of the article (2) is carried out and the second portion (13) of the second transport band (4) is first displaced horizontally into the winding plane (E), is then moved vertically to receive the wrapped article (2) and, after reaching the basic plane (G) again, is moved horizontally in order to join the transport band (4) leading away, whereupon the outgoing transport of the wrapped article (2) is carried out.

2. Method according to Claim 1 or particularly according to this, **characterized in that**, after the return movement of the first portion (12) of the first transport band (3) and before the outgoing transport of the wrapped article (2), a further article (2) to be wrapped is already being conveyed on the first portion (12) of the first transport band (3).

3. Method according to one or more of the preceding claims or particularly according to this or these, **characterized in that**, during the horizontal movement of the second portion (13) of the second transport band (4), with the wrapped article (2) located on it, the horizontal movement of the first portion (12) of the first transport band (3), with the further article (2) to be wrapped, into the winding plane (E) is being carried out.

4. Method according to one or more of the preceding claims or particularly according to this or these, **characterized in that** the article (2) to be wrapped is rotationally symmetrical and is rotated during the winding operation by means of the holding arrangement (14).

5. Method according to one or more of the preceding claims, or particularly according to this or these,
**characterized in that** the holding arrangement (14) consists of a plurality of roller-like elements which are moved horizontally in relation to one another in order to grasp or to release the article (2).

6. Method according to one or more of the preceding claims or particularly according to this or these, **characterized in that**, during or after the ending of the winding operation, an adhesive tape (17) is supplied for the revolving marginally adhesive bonding of the wrapped article (2).

7. Method according to one or more of the preceding claims or particularly according to this or these, **characterized in that** the adhesive tape (17) is supplied in a plane which is oriented essentially perpendicularly to the winding plane (E).

8. Method according to one or more of the preceding claims or particularly according to this or these, **characterized in that** the article (2) to be wrapped is cleaned before the start of wrapping.

9. Method according to one or more of the preceding claims or particularly according to this or these, **characterized in that** the article (2) to be wrapped is brushed before the start of wrapping.

10. Winding machine (1) with a winding plane (E), with a transport device which has a first transport band (3), leading to the winding plane (E), and a second transport band (4), leading away from the winding plane, the first transport band (3) having on the winding-plane side a separate first portion (12), and the second transport band (4) having on the winding-plane side a separate second portion (13), further both portions (12, 13) being movable both vertically and horizontally, in the latter case for moving into and for moving out of the winding plane (E), and further with a holding arrangement (14), provided in the region of the winding plane (E), for the article (2) to be wrapped, which holding arrangement (14) is raised vertically with respect to a basic plane (G) of the transport device.

11. Winding machine according to Claim 10 or particularly according to this, **characterized in that** the holding arrangement (14) consists of a plurality of holding rollers (15), at least one of which is driven.

12. Winding machine according to one or more of Claims 10 and 11 or particularly according to this or these, **characterized in that** some of the holding rollers (15) are provided on one side and some of the holding rollers (15) on the other side of the winding plane (E).

13. Winding machine according to one or more of Claims 10 to 12 or particularly according to this or these, **characterized in that** four holding rollers (15) are provided, two holding rollers (15) being arranged on one side of the winding plane (E) and two holding rollers (15) being arranged on the other side of the winding plane (E).

14. Winding machine according to one or more of Claims 10 to 13 or particularly according to this or these, **characterized in that** one holding roller (15) is provided with a holding neck (16).

15. Winding machine according to one or more of Claims 10 to 14 or particularly according to this or these, **characterized in that** a cleaning device (18) is provided in addition to the winding device (5).

16. Winding machine according to one or more of Claims 10 to 15 or particularly according to this or these, **characterized in that** the cleaning device (18) has a cleaning brush.

17. Winding machine according to one or more of Claims 10 to 16 or particularly according to this or these, **characterized in that** the cleaning device (18) is arranged so as to precede the winding device (5).

18. Winding machine according to one or more of Claims 10 to 17 or particularly according to this or these, **characterized in that** the cleaning device (18) is arranged in the region of the winding device (5).

## Revendications

1. Procédé pour banderoler un objet (2) dans une banderoleuse (1), la banderoleuse (1) présentant un dispositif de transport qui comprend une première bande transporteuse (3) conduisant vers un plan de banderolage de préférence vertical (E) et une deuxième bande transporteuse (4) conduisant depuis le plan de banderolage (E), une première section partielle (12) de la première bande transporteuse (3) ainsi qu'une deuxième section partielle (13) de la deuxième bande transporteuse (4) étant en outre déplaçables à la fois horizontalement et verticalement, l'objet à banderoler (2) pouvant être retenu en outre dans la région du plan de banderolage (E) dans une position soulevée par rapport à un plan de base (G) du dispositif de transport, dans lequel s'étendent les portions du dispositif de transport non déplaçables verticalement, l'objet (2), en termes de procédé, étant d'abord déplacé horizontalement par la première section partielle (12) de la première bande transporteuse (3), puis verticalement dans le plan de la fixation (14), ensuite cette première section partielle (12) étant guidée hors de la région du plan de banderolage (E), le banderolage de l'objet (2) étant réalisé et la deuxième section partielle (13) de la deuxième bande transporteuse (4) étant d'abord déplacée horizontalement dans le plan de banderolage (E), puis étant déplacée verticalement pour recevoir l'objet (2) banderolé, et après avoir atteint à nouveau le plan de base (G), étant déplacée horizontalement pour se raccorder à la bande transporteuse (4) de sortie, puis l'évacuation de l'objet banderolé (2) est effectuée.

2. Procédé selon la revendication 1 ou notamment les revendications ultérieures, **caractérisé en ce qu'**après le retour de la première section partielle (12) de la première bande transporteuse (3) et avant l'évacuation de l'objet banderolé (2), un autre objet (2) à banderoler est déjà avancé sur la première section partielle (12) de la première bande transporteuse (3).

3. Procédé selon au moins l'une quelconque des revendications précédentes, ou notamment des revendications ultérieures, **caractérisé en ce que** pendant le déplacement horizontal de la deuxième section partielle (13) de la deuxième bande transporteuse (4) avec l'objet (2) à banderoler se trouvant dessus, le déplacement horizontal de la première section partielle (12) de la première bande transporteuse (3) est effectué avec l'autre objet à banderoler (2) dans le plan de banderolage (E).

4. Procédé selon au moins l'une quelconque des revendications précédentes, ou notamment des revendications ultérieures, **caractérisé en ce que** l'objet à banderoler (2) a une symétrie de révolution et est tourné au moyen de la fixation (14) pendant l'opération de banderolage.

5. Procédé selon au moins l'une quelconque des revendications précédentes, ou notamment des revendications ultérieures, **caractérisé en ce que** la fixation (14) se compose d'une pluralité d'éléments de type rouleaux, qui sont déplacés horizontalement les uns par rapport aux autres pour saisir ou libérer l'objet (2).

6. Procédé selon au moins l'une quelconque des revendications précédentes, ou notamment des revendications ultérieures, **caractérisé en ce que** pendant ou après la fin de l'opération de banderolage, un ruban adhésif (17) est alimenté pour coller le bord périphérique autour de l'objet (2) banderolé.

7. Procédé selon au moins l'une quelconque des revendications précédentes, ou notamment des revendications ultérieures, **caractérisé en ce que** le ruban adhésif (17) est acheminé dans un plan qui est orienté essentiellement perpendiculairement au plan de banderolage (E).

8. Procédé selon au moins l'une quelconque des revendications précédentes, ou notamment des revendications ultérieures, **caractérisé en ce que** l'objet à banderoler (2) est nettoyé avant le début du banderolage.

9. Procédé selon au moins l'une quelconque des revendications précédentes, ou notamment des revendications ultérieures, **caractérisé en ce que** l'objet à banderoler (2) est brossé avant le début du banderolage.

10. Banderoleuse (1) comprenant un plan de banderolage (E), un dispositif de transport, qui présente une première bande transporteuse (3) conduisant vers le plan de banderolage (E) et une deuxième bande transporteuse (4) conduisant depuis le plan de banderolage, la première bande transporteuse (3) présentant, du côté du plan de banderolage, une première section partielle séparée (12) et la deuxième bande transporteuse (4) présentant, du côté du plan de banderolage, une deuxième section partielle séparée (13), les deux sections partielles (12, 13) pouvant en outre être déplacées à la fois verticalement et horizontalement, ce dernier déplacement étant pour entrer dans le plan de banderolage (E) et pour en sortir, et en outre comprenant une fixation (14) prévue dans la région du plan de banderolage (E), pour l'objet (2) à banderoler, laquelle fixation (14) est soulevée verticalement par rapport à un plan de base (G) du dispositif de transport.

11. Banderoleuse selon la revendication 10 ou notamment les revendications ultérieures, **caractérisée en ce que** la fixation (14) se compose d'une pluralité de rouleaux de retenue (15) dont au moins un est entraîné.

12. Banderoleuse selon l'une quelconque ou plusieurs des revendications 10 à 11 ou notamment des revendications ultérieures, **caractérisée en ce qu'**une partie des rouleaux de retenue (14) est prévue d'un côté et une partie des rouleaux de retenue (14) est prévue de l'autre côté du plan de banderolage (E).

13. Banderoleuse selon l'une quelconque ou plusieurs des revendications 10 à 12 ou notamment des revendications ultérieures, **caractérisée en ce que** quatre rouleaux de retenue (15) sont prévus, deux rouleaux de retenue (15) étant disposés d'un côté du plan de banderolage (E) et deux rouleaux de retenue (15) étant disposés de l'autre côté du plan de banderolage (E).

14. Banderoleuse selon l'une quelconque ou plusieurs des revendications 10 à 13 ou notamment des revendications ultérieures, **caractérisée en ce qu'**un rouleau de retenue (15) est pourvu d'une cannelure de retenue (16).

15. Banderoleuse selon l'une quelconque ou plusieurs des revendications 10 à 14 ou notamment des revendications ultérieures, **caractérisée en ce qu'**en plus du dispositif de banderolage (5), on prévoit un dispositif de nettoyage (18).

16. Banderoleuse selon l'une quelconque ou plusieurs des revendications 10 à 15 ou notamment des revendications ultérieures, **caractérisée en ce que** le dispositif de nettoyage (18) présente une brosse de nettoyage.

17. Banderoleuse selon l'une quelconque ou plusieurs des revendications 10 à 16 ou notamment des revendications ultérieures, **caractérisée en ce que** le dispositif de nettoyage (18) est monté en aval du dispositif de banderolage (5).

18. Banderoleuse selon l'une quelconque ou plusieurs des revendications 10 à 17 ou notamment des revendications ultérieures, **caractérisée en ce que** le dispositif de nettoyage (18) est disposé dans la région du dispositif de banderolage (5).
